# NEUE EUROPÄISCHE PATENTSCHRIFT

(11) **EP 1 750 053 B2**
(45) Veröffentlichungstag und Bekanntmachung des Hinweises auf die Entscheidung über den Einspruch: **12.02.2014**
(45) Hinweis auf die Patenterteilung: 19.12.2007
(21) Anmeldenummer: 05024820.2
(22) Anmeldetag: 14.11.2005
(51) Int. Cl.: F21S 8/00

(54) **Operationsleuchtensystem**
Surgical lamp system
Système de lampes scialytiques

(30) Priorität: 06.08.2005 EP 05017160
(43) Veröffentlichungstag der Anmeldung: 07.02.2007
(73) Patentinhaber: TRUMPF Medizin Systeme GmbH + Co. KG, 07318 Saalfeld (DE)
(72) Erfinder: Fritze, Dirk, 82275 Emmering (DE); Marka, Rudolf Dr., 81479 München (DE)
(74) Vertreter: Prüfer & Partner GbR European Patent Attorneys

(56) Entgegenhaltungen:
- EP-A2- 1 251 722
- WO-A-03/072995
- WO-A1-01//69130
- DE-A1- 19 811 984
- DE-U1- 9 217 573
- DE-U1- 29 920 746
- US-A- 3 375 362
- US-A- 4 196 460
- US-A- 5 497 295
- US-A- 5 526 245
- US-A1- 2003 146 719
- US-B1- 6 402 351
- US-B1- 6 402 351
- US-B1- 6 778 226
- US-B2- 6 603 271
- Veröffentlichung der DALI AG auf deren Internetseite http://www.dali-ag.org vor dem 29.07.2005
- Anwaltliche Versicherung bzgl. des Offenbarungszeitpunktes der D14
- Online-Schach: Wikipedia "Schachserver"
- J. SCHLICHTER ET AL.: 'Rechnergestützte Gruppenarbeit (CSCW)' ZEITSCHRIFT FÜR INTERAKTIVE UND KOOPERATIVE MEDIEN Nr. 0, 2001, Seiten 5 - 11
- Prospect "OP-Einzelleuchten" von Fa. Dr. Mach aus dem jahr 2002
- Deteilvergrösserung von E9
- Prospect "Schritt in neue Dimensionen" von Fa. Dr. Mach aus dem Jahr 2002
- Deteilvergrösserung von D10
- A. BAUMANN: 'Automatisierungstechnik mit Informatik und Telekommunikation', Bd. 4, 25 September 2009, VERLAG EUROPA LEHRMITTEL, HANN-GRUITEN Seiten 458 - 459

## Beschreibung

Die Erfindung betrifft ein Operationsleuchtensystem mit mehreren Operationsleuchten, welche jeweils eine Steuerung aufweisen.

Derartige Operationsleuchten sind durch ihre Verwendung in Operationssälen allgemein bekannt geworden.

Operationsleuchten sind bisher nicht gemeinsam, sondern nur separat steuerbar, siehe beispielsweise die US 6,402,351.

Operationsleuchten werden aus sicherheits- und beleuchtungstechnischen Gründen häufig nicht als eine Einzelleuchte installiert, sondern als Kombination aus zwei oder drei Operationsleuchten. Die Betriebsparameter der einzelnen Operationsleuchten werden jeweils für die einzelnen Leuchten separat am Leuchtenkörper eingestellt.

Moderne Operationsleuchten weisen verschiedene einstellbare Betriebsparameter auf. Diese Betriebsparameter sind beispielsweise die Farbtemperatur, die Verteilung des austretenden Lichts, die Helligkeit und die Größe des Leuchtfelds, bzw. bei einer Operationsleuchte mit aufgelöstem Lichtsystem oder in Modulbauweise die Überdeckung der einzelnen Leuchtfelder. Aus der WO 03/072995 A1 ist ein Operationsleuchtensystem nach dem Oberbegriff des Patentanspruchs 1 bekannt.

Der Erfindung liegt die Aufgabe zu Grunde, ein System mit mehreren Operationsleuchten dahingehend weiterzubilden, dass eine verbesserte Synchronisation der Operationsleuchten möglich wird.

Diese Aufgabe wird durch ein System mit den Merkmalen des Patentanspruchs 1 gelöst.

Die Erfindung ist eine Operationsleuchte, die es erlaubt, dass von einem Leuchtenkörper aus auch die Betriebsparameter der anderen Leuchten verändert werden können.

Diese Betriebsparameter können für jede Operationsleuchte separat am Bedienfeld am Leuchtenkörper oder den Tragarmen oder am Wandbedienpanel eingestellt werden.

In vielen Situationen ist es aber günstig, wenn man die Betriebsparameter sämtlicher in Betrieb befindlicher Operationsleuchten gleichzeitig verändert. Bei der Ausleuchtung einer Operationswunde mit zwei Leuchtenkörpern ist es vorgesehen, dass sich bei einer Veränderung der Farbtemperatur der einen Operationsleuchte die Farbtemperatur der zweiten Operationsleuchte synchron mit verändert. Daher sind Mittel zur Synchronisation der Operationsleuchten vorgesehen. D.h. die Steuerungen sind entsprechend ausgebildet, dass eine Kommunikation und Abstimmung untereinander, wenn vom Operateur vorgegeben, automatisch erfolgen kann. Eine weitere Anwendung ist bei der Dimmung der Leuchtintensität möglich. Auch hier ist es vorteilhaft, wenn sich bei zwei Operationsleuchten, die ein Operationsfeld ausleuchten, synchron die Helligkeit verändern lässt. Bei einer Einstellung der Beleuchtung, die nur eine sehr geringe Lichtmenge aus den Operationsleuchten austreten lässt und als Umgebungsbeleuchtung bei endoskopischen oder minimalinvasiven Eingriffen fungiert, ist es ebenfalls vorteilhaft, wenn die einzelnen Leuchtenkörper gemeinsam in diesen Modus geschaltet werden können und dann wieder gemeinsam in einen Betriebszustand geschaltet werden können, der eine Weiterführung der Operation bei hellem Licht erlaubt. Das Ein- und Ausschalten vor und nach Operationen ist ebenfalls für sämtliche Leuchtenkörper an einer beliebigen Operationsleuchte möglich.

Es gibt aber auch Fälle, bei denen es nicht gewünscht ist, dass sich die Betriebsparameter sämtlicher installierter Leuchten simultan verändern. Bei der Operation eines Patienten, bei dem es mehrere Eingriffsstellen gibt, z.B. Beipassoperationen, wo an einer Stelle ein Blutgefäß entnommen wird, um es dann an einer anderen Stelle wieder einzusetzen, müssen die Betriebsparameter für beide Leuchtenkörper unabhängig von einander eingestellt werden können, um dem jeweiligen Operateur die optimalen Bedingungen bezüglich der Erkennung des Gewebes, d.h. optimale Einstellung der Farbtemperatur, und der Wundausleuchtung, d.h. Helligkeit und Lichtverteilung, zu gewährleisten. Ein gemeinsames Ausschalten der Operationsleuchten ist in diesem Fall nicht nur störend, sondern eine Gefährdung für den Patienten.

Ein bevorzugtes Ausführungsbeispiel der Erfindung ist in der schematischen Zeichnung dargestellt und wird anhand der Zeichnung erläutert.

Die Figur zeigt in perspektivischer Darstellung drei miteinander verbundene Operationsleuchten.

Gemäß der Figur umfasst jede einzelne Operationsleuchte 1 bis 3 mehrere Leuchtmodule 1a bis 3a, einen Schwenkarm 1b bis 3b und eine Steuerung 1c bis 3c. Die Leuchtmodule 1b bis 3b sind über einen Träger mit dem Schwenkarm 1b bis 3b eines Stativs verbunden, welches an einer Decke oder Wand befestigt werden kann. Die Leuchtmodule 1a bis 3a werden mithilfe der Steuerung 1c bis 3c aktiviert. Die Steuerung kann auch alternativ an dem Schwenkarm oder an einer Wand des Operationssaals eingebaut sein, Jede Steuerung 1c bis 3c weist ein Bedienelement auf, wodurch es möglich ist, zwischen den einzelnen Betriebszuständen der Operationsleuchte 1 bis 3 umzuschalten und auch innerhalb der Betriebszustände die Parameter zu verändern:
- Ein /Aus (vollständige Abschaltung oder Standby-Zustand)
- Lichtintensität (Helligkeit)
- Farbtemperatur
- Beleuchtungssituation (Auswahl der Intensitätsverteilung des Lichtaustritts)
- optional: Kameraansteuerung (Orientierung, Zoom)

Die folgenden Parameter sind in der Steuerung 1c bis 3c abgespeichert:
- Lichtintensität:: z.B. (10%) / 50% / 60% / 70% / 80% / 90% /100%
- Farbtemperatur:: z.B. 3 500 K / 4 000 K / 4 500 K/5 000 K
- Beleuchtungssituation:: z.B. 1 Operateur / 2 Operateure / großflächige Wunde / tiefe, enge Wunde.

Bei der Verwendung der Operationsleuchte 1 in einem System von mehreren Operationsleuchten besteht die Möglichkeit auszuwählen, ob die Betriebsparameter synchronisiert werden, d.h. dass z.B. bei einer Veränderung der Farbtemperatur einer Operationsleuchte die Farbtemperatur von einer oder mehreren weiteren Operationsleuchten auf den gleichen Wert geändert wird, was bei der Ausleuchtung von einem Operationsfeld durch mehrere Operationsleuchten sinnvoll ist. Alternativ dazu kann eingestellt werden, dass die Betriebsparameter der einzelnen Operationsleuchten separat geändert werden können, was bei mehreren Operationenfeldern sinnvoll sein kann,

Das Aus- bzw. Einschalten am sterilen Bedienelement führt in oder aus einem Standby-Modus. Die Betriebsparameter werden beim Ausschalten abgespeichert und können weiterhin angezeigt werden. Beim Einschalten ist die Operationsleuchte 1 bis 3 in dem Betriebszustand mit den abgespeicherten, letzten Parametern.

Jeder Operationsleuchte 1 bis 3 ist eine eigene Steuerung 1c bis 3c zugeordnet, die entweder über ein Bedienfeld am Leuchtenkörper oder an den Tragarmen oder ein Bedienpanel an der Wand angesteuert werden können. Die Steuerungen 1c bis 3c sämtlicher installierter Operationsleuchten 1 bis 3 sind jeweils mit einer Datenschnittstelle ausgerüstet und kommunizieren über Datenleitungen 1d bis 3d miteinander. Optional ist auch eine zentrale Steuerung 4 vorgesehen. Programmtechnisch wird in allen Steuerungen 1c bis 3c der Operationsleuchten 1 bis 3 hinterlegt, dass sich bei der Veränderung eines bestimmten Betriebsparameters an einem beliebigen Leuchtenkörper die Steuerungen 1c bis 3c der anderen Operationsleuchte(n) 1 bis 3 die Veränderung erkennen und den Betriebsparameter an ihrem jeweiligen Leuchtenkörpern synchron anpassen. Mithilfe eines Schalters am Leuchtenkörper kann diese Operationsleuchte 1 bis 3 aus diesem Synchronbetrieb ausgeschaltet und autark eingestellt werden, ohne dass sich die Betriebsparameter bei der anderen oder den anderen Operationsleuchten 1 bis 3 verändern. Beim Wiedereintritt der Operationsleuchte 1 bis 3 in den Synchronbetrieb werden dann die Parameterwerte der im Synchronbetrieb verbliebenen Operationsleuchten 1 bis 3 übernommen.

Eine weitere Funktion, die für sämtliche sich im Synchronbetrieb befindlichen Operationsleuchten 1 bis 3 möglich ist, ist das Zurücksetzen sämtliche Betriebsparameter (Reset) auf den Einschaltzustand, d.h. auch ein Zurücksetzen einzelner Operationsleuchten 1 bis 3 ist möglich, wenn man sie vorher aus dem Synchronbetrieb nimmt.

## Patentansprüche

1. Operationsleuchtensystem mit mehreren Operationsleuchten (1 bis 3), welche jeweils eine Steuerung (1c bis 3c) aufweisen, wobei die Steuerungen (1c bis 3c) über Datenleitungen (1d bis 3d) miteinander verbunden sind, und wobei ein Datenaustausch zwischen den Steuerungen (1c bis 3c) vorgesehen ist, und Mittel zur Synchronisation des Betriebs der einzelnen Operationsleuchten (1 bis 3) vorgesehen sind, wobei die Operationsleuchten (1 bis 3) so ausgebildet sind, dass in allen Steuerungen (1c bis 3c) programmtechnisch hinterlegt ist, dass bei der Veränderung eines bestimmten Betriebsparameters an einem beliebigen Leuchtenkörper, die Steuerungen (1c bis 3c) der anderen Operationsleuchten (1 bis 3) die Veränderung erkennen und den entsprechenden Betriebsparameter an ihrem jeweiligen Leuchtenkörper synchron anpassen, **dadurch gekennzeichnet, dass** der Betriebsparameter wenigstens die Farbtemperatur ist.

2. Operationsleuchtensystem nach Anspruch 1, **dadurch gekennzeichnet, dass** eine zentrale Steuerung (4) für die einzelnen Steuerungen (1c bis 3c) vorgesehen ist.

3. Operationsleuchtensystem nach Anspruch 1, **dadurch gekennzeichnet, dass** die Steuerung (1c bis 3c) jeder Operationsleuchte (1 bis 3) derart ausgebildet ist, dass jede Operationsleuchte (1 bis 3) mithilfe jeder Steuerung (1c bis 3c) steuerbar ist.

4. Operationsleuchtensystem nach einem der vorhergehenden Ansprüche, **dadurch gekennzeichnet, dass** eine Bedieneinrichtung für die Steuerung (1c bis 3c) an einem Leuchtenkörper oder an einem Tragarm oder an einer Wand des Operationssaals angeordnet ist.

5. Operationsleuchtensystem nach einem der vorangehenden Ansprüche, **dadurch gekennzeichnet, dass** die Synchronisation der Einstellung der Leuchtintensität der einzelnen Operationsleuchten (1 bis 3) vorgesehen ist.

6. Operationsleuchtensystem nach einem der vorangehenden Ansprüche, **dadurch gekennzeichnet, dass** die Abschaltung der Synchronisation des Betriebs der einzelnen Operationsleuchten (1 bis 3) vorgesehen ist.

## Claims

1. Operating lamp system comprising several operating lamps (1 through 3) each comprising a controller (1c through 3c), wherein the controllers (1c through 3c) are interconnected via data lines (1d through 3d), and wherein data exchange is provided between the controllers (1c through 3c), and means are provided for synchronizing the operation of the individual operating lamps (1 through 3), wherein the operating lamps (1 through 3c) are designed in such a manner that all controllers (1c through 3c) are programmed in such a manner that, when a certain operating parameter of any lamp body is changed, the controllers (1c through 3c) of the other operating lamps (1 through 3) recognize the change and synchronously adjust the appropriate operating parameter of their respective lamp bodies, **characterized in that** the operating parameter is at least the color temperature.

2. Operating lamp system according to claim 1, **characterized in that** a central controller (4) is provided for the individual controllers (1c through 3c).

3. Operating lamp system according to claim 1, **characterized in that** the controllers (1c through 3c) of each operating lamp (1 through 3) are designed in such a manner that each operating lamp (1 through 3) can be controlled by each controller (1c through 3c).

4. Operating lamp system according to any one of the preceding claims, **characterized in that** an operating means for the controller (1c through 3c) is provided at a lamp body, at a carrier arm, or at a wall of the operating room.

5. Operating lamp system according to any one of the preceding claims, **characterized in that** the adjustment of the light intensity of the individual operating lamps (1 through 3) is synchronized.

6. Operating lamp system according to any one of the preceding claims, **characterized in that** synchronization of operation of the individual operating lamps (1 through 3) can be switched off.

## Revendications

1. Système de lampes opératoires avec plusieurs lampes opératoires (1 à 3) qui présentent chacune une commande (1c à 3c), les commandes (1c à 3c) étant reliées entre elles au moyen de lignes de données (1d à 3d) et un échange de données étant prévu entre les commandes (1c à 3c), et des moyens étant prévus pour la synchronisation du fonctionnement des différentes lampes opératoires (1 à 3), les lampes opératoires (1 à 3) étant réalisées de telle manière que dans toutes les commandes (1c à 3c) est enregistré, par programmation technique, le fait qu'en cas de modification d'un paramètre de fonctionnement déterminé pour un corps de lampe, les commandes (1c à 3c) des autres lampes opératoires (1 à 3) détectent ou reconnaissent la modification et adoptent de manière synchrone le paramètre de fonctionnement correspondant sur leur corps de lampe, **caractérisé en ce que** le paramètre de fonctionnement est au moins la température de couleur.

2. Système de lampes opératoires selon la revendication 1, **caractérisé en ce qu'**une commande centrale (4) est prévue pour les différentes commandes (1c à 3c).

3. Système de lampes opératoires selon la revendication 1, **caractérisé en ce que** la commande (1c à 3c) de chaque lampe opératoire (1 à 3) est conçue de façon que chaque lampe opératoire (1 à 3) puisse être commandée au moyen de chaque commande (1c à 3c).

4. Système de lampes opératoires selon l'une des revendications précédentes, **caractérisé en ce qu'**un dispositif d'exploitation pour la commande (1c à 3c) est disposé sur un corps de lampe, sur un bras porteur ou sur un mur de la salle d'opération.

5. Système de lampes opératoires selon l'une quelconque des revendications précédentes, **caractérisé en ce que** la synchronisation du réglage de l'intensité lumineuse des différentes lampes opératoires (1 à 3) est prévue.

6. Système de lampes opératoires selon l'une quelconque des revendications précédentes, **caractérisé en ce que** la coupure de la synchronisation du fonctionnement des différentes lampes opératoires (1 à 3) est prévue.
